# EUROPÄISCHE PATENTSCHRIFT

(11) **EP 2 001 326 B1**
(45) Veröffentlichungstag und Bekanntmachung des Hinweises auf die Patenterteilung: **22.06.2016**
(21) Anmeldenummer: 07701336.5
(22) Anmeldetag: 23.02.2007
(51) Int. Cl.: A47B 67/04

(54) **ANORDNUNG MIT ELEKTRISCHEN ANTRIEBSEINHEITEN FÜR SCHUBLADEN**
ASSEMBLY COMPRISING ELECTRIC DRIVE UNITS FOR DRAWERS
ENSEMBLE COMPRENANT DES UNITES DE COMMANDE ELECTRIQUES POUR DES TIROIRS

(30) Priorität: 03.03.2006 AT 3622006
(43) Veröffentlichungstag der Anmeldung: 17.12.2008
(73) Patentinhaber: Julius Blum GmbH, 6973 Höchst (AT)
(72) Erfinder: SCHEFFKNECHT, Uwe, 6973 Höchst (AT); HUBER, Edgar, 6971 Hard (AT)
(74) Vertreter: Torggler & Hofinger Patentanwälte
(86) Internationale Anmeldenummer: PCT/AT2007/000093
(87) Internationale Veröffentlichungsnummer: WO 2007/098515

(56) Entgegenhaltungen:
- EP-A- 1 323 363
- WO-A-2004/100718
- DE-A1- 10 105 756
- DE-U1- 8 802 655
- US-A- 5 014 875

## Beschreibung

Die vorliegende Erfindung betrifft eine Anordnung mit wenigstens zwei elektrischen Antriebseinheiten zum Antreiben von je einer von wenigstens zwei in einem gemeinsamen Möbelkorpus bewegbar gelagerten Schubladen, wobei jeder Antriebseinheit eine Messeinrichtung zur Detektion einer von einem Benutzer auf die jeweilige Schublade ausgeübten Krafteinwirkung zugeordnet ist und wenigstens einer Steuer- bzw. Regeleinrichtung zum Steuern bzw. Regeln der Antriebseinheiten, wobei die Messsignale der Messeinrichtung der Steuer- bzw. Regeleinrichtung zuführbar sind und wobei die Steuer- bzw. Regeleinrichtung nach Erhalt eines vorbestimmten Messsignals von einer der Messeinrichtungen die zugeordnete Antriebseinheit auslösen kann.

Bei derartigen Anordnungen tritt häufig das Problem auf, dass es nach erfolgter Auslösung einer der Antriebseinheiten aufgrund der durch diese Antriebseinheit ausgelösten Erschütterungen zu einer unbeabsichtigten Auslösung anderer Antriebseinheiten kommt. Der Grund dafür liegt darin, dass die von der absichtlich ausgelösten Antriebseinheit erzeugten Erschütterungen von den Messeinrichtungen anderer Antriebseinheiten detektiert und von der Steuer- bzw. Regeleinrichtung fälschlicherweise als Betätigungswunsch in Bezug auf die anderen Antriebseinheiten interpretiert wird.

Die elektrischen Antriebseinheiten werden im Betrieb entweder direkt an einer Rückwand des Möbelkorpus oder an einem gemeinsamen Trägerelement befestigt. Um das Problem der unbeabsichtigten Auslösung zu vermeiden, ist man dazu übergegangen, die Rückwand des Möbelkorpus bzw. das gemeinsame Trägerelement so starr wie möglich auszubilden. Dies ist jedoch aufgrund des vergrößerten Gewichtes und der Tatsache, dass spezielle Rückwände bzw. Trägerelemente zum Einsatz kommen müssen, aus wirtschaftlichen und technischen Gründen nachteilig.

Aufgabe der Erfindung ist es, eine Anordnung bereitzustellen, welche unter Vermeidung unbeabsichtigter Auslösungen an herkömmlichen Rückwänden bzw. Trägerelementen befestigt werden können.

Diese Aufgabe wird durch eine Anordnung mit den Merkmalen des Anspruchs 1 gelöst.

Die Steuer- bzw. Regeleinheit sperrt die anderen elektrischen Antriebseinheiten sozusagen elektronisch, wodurch diese auch nicht mehr durch die im Betrieb der absichtlich ausgelösten Antriebseinheit entstehenden Vibrationen ausgelöst werden können.

Weitere vorteilhafte Ausführungsformen sind in den abhängigen Ansprüchen definiert.

Beispielsweise kann die Detektion einer von einem Benutzer auf die jeweilige Schublade ausgeübten Krafteinwirkung derart erfolgen, dass wenigstens eine der Messeinrichtungen eine Positionsmesseinrichtung umfasst, die so angeordnet ist, dass durch sie eine Bewegung der zugeordneten Schublade aus der Lagerposition im Möbelkorpus detektierbar ist. Bei der Bewegung der Schublade aus der Lagerposition kann es sich dabei entweder um eine Bewegung in den Möbelkorpus hinein oder um eine Bewegung aus dem Möbelkorpus heraus handeln. Vorzugsweise weist die Anordnung beide Funktionalitäten auf, sodass die Auslösung der Antriebseinheit gleichermaßen durch ein Eindrücken der Schublade in den Möbelkorpus hinein oder ein Herausbewegen der Schublade um eine vorgegebene Strecke erfolgen kann.

Es ist dabei nicht unbedingt notwendig, die Bewegung der Schublade direkt zu messen. Beispielsweise kann vorgesehen sein, dass die Positionsmesseinrichtung die Bewegung eines mit der zugeordneten Schublade in Kontakt stehenden Teils der Antriebseinheit detektieren kann. Bei diesem Teil kann es sich beispielsweise um einen Ausstoßhebel der Antriebseinheit handeln, welcher durch geeignete Mittel (beispielsweise eine Feder) in Richtung der Rückwand der Schublade vorgespannt ist. Drückt man die Schublade in den Möbelkorpus hinein, wird der Ausstoßhebel durch die Rückwand der Schublade in Richtung der Rückwand des Möbelkorpus gedrückt. Zieht man die Schublade etwas aus dem Möbelkorpus heraus, so kann der unter mechanischer Vorspannung stehende Ausstoßhebel sich etwas weiter von der Rückwand des Möbelkorpus fort bewegen. Beide Bewegungen können durch die Positionsmesseinrichtung erfasst und der Steuer- bzw. Regeleinrichtung gemeldet werden.

Es kann zwar vorgesehen sein, dass pro Möbel eine einzige Steuer- bzw. Regeleinrichtung für alle im Möbelkorpus angeordneten Antriebseinheiten zuständig ist. Besonders bevorzugt ist jedoch eine modulare Bauweise, bei welcher jede der Antriebseinheiten eine vorzugsweise im Gehäuse integrierte Steuer- bzw. Regeleinrichtung aufweist. In diesem Fall ist vorgesehen, dass jede der Steuer- bzw. Regeleinrichtungen als Master konfigurierbar ist.

Die anderen Steuer- bzw. Regeleinrichtungen fungieren als Slave, welche ihre Befehle vom Master entgegennehmen.

Die Erfindung betrifft auch ein Möbel mit einem Möbelkorpus und wenigstens zwei im Möbelkorpus bewegbar gelagerten Schubladen, wobei das Möbel eine Anordnung nach einer der oben beschriebenen Ausführungsformen aufweist.

Weitere Vorteile und Einzelheiten der Erfindung ergeben sich anhand der Figuren sowie der dazugehörigen Figurenbeschreibung. Dabei zeigen:
- Fig. 1a, 1b: eine Schnittdarstellung eines Möbels mit einer Anordnung nach dem Stand der Technik sowie eine Detailansicht dazu,
- Fig. 2a, 2b: das in den Fig. 1a, 1b dargestellte Möbel nach erfolgter Auslösung einer Antriebseinheit,
- Fig. 3: das in den Fig. 1a, 1b bund Fig. 2a, 2b dargestellte Möbel zu einer späteren Zeit, wobei die unbeabsichtigte Auslösung einer weiteren Antriebseinheit erkennbar ist,
- Fig. 4: eine schematische Darstellung einer erfindungsgemäßen Anordnung und
- Fig. 5a, 5b: eine perspektivische Ansicht einer erfindungsgemäßen Antriebseinheit sowie deren Anordnung in einem Möbelkorpus.

An den Fig. 1 bis 3 sei die Problematik der dem Stand der Technik angehörigen Anordnungen kurz erläutert.

In Fig. 1 a ist ein Möbel 1 mit einem Möbelkorpus 3 dargestellt, in welchem drei Schubladen 2 bewegbar gelagert sind. Vier Antriebseinheiten 4 sind an einem gemeinsamen Trägerelement 5 befestigt. Eine der Antriebseinheiten ist in Fig. 1b dargestellt. Ein Benutzer 8 möchte die zweitoberste Schublade 2 durch ein Eindrücken in den Möbelkorpus 3 hinein auslösen. Dabei übt er die Kraft F' auf die Schublade 2 aus. Aufgrund des dritten Newtonschen Gesetzes übt der Ausstoßhebel 7 der Antriebseinheit 4 eine gleich große entgegengerichtete Kraft F auf die Rückwand 6 der Schublade 2 aus.

In den Fig. 2a und 2b ist dargestellt, dass es durch die Kraftausübung der Antriebseinheit 4 auf die absichtlich ausgelöste Schublade 2 zu einer Verbiegung des gemeinsamen

Trägerelementes 5 kommt, wodurch sich der Ausstoßhebel 7 der obersten Antriebseinheit 4 um eine Strecke X von der Rückwand 6 der obersten Schublade 2 wegbewegt. Dies wird von einer in den Fig. 1 und 2 nicht dargestellten Steuer- bzw. Regeleinrichtung fälschlicherweise als Betätigungswunsch interpretiert, sodass es zu der in Fig. 3 dargestellten Situation kommt. Neben der absichtlich ausgelösten zweitobersten Schublade 2 wurde unabsichtlich auch die Antriebseinheit 4 der obersten Schublade 2 ausgelöst.

In Fig. 4 ist schematisch eine besonders bevorzugte Ausführungsform einer erfindungsgemäßen Anordnung mit einer modularen Bauweise dargestellt. Jede Antriebseinheit 4 weist dabei eine Steuer- bzw. Regeleinrichtung 9, einen Elektromotor 11 sowie eine Messeinrichtung 10 auf. Die Steuer- bzw. Regeleinrichtungen 9 der unterschiedlichen Antriebseinheiten 4 kommunizieren über einen gemeinsamen Datenbus 12. Nicht dargestellt sind die elektrischen Leitungen zur Versorgung der einzelnen Einheiten. Eine der Steuer- bzw. Regeleinheiten 9 ist als Master konfiguriert und sperrt bei Auslösung einer Antriebseinheit 4 die restlichen Antriebseinheiten 4 für eine vorbestimmte Zeit.

Fig. 5a zeigt eine perspektivische Ansicht einer Antriebseinheit 4, welche zum Ausstoßen einer Schublade 2 einen elektromotorisch angetriebenen Ausstoßhebel 7 aufweist.

Fig. 5b zeigt ein Möbel 1, an dessen Möbelkorpus 3 mehrere Antriebseinheiten 4 mit Ausstoßhebeln 7 angeordnet sind.

## Patentansprüche

1. Anordnung mit:
- wenigstens zwei elektrischen Antriebseinheiten zum Antreiben von je einer von wenigstens zwei in einem gemeinsamen Möbelkorpus bewegbar gelagerten Schubladen, wobei jeder Antriebseinheit eine Messeinrichtung zur Detektion einer von einem Benutzer auf die jeweilige Schublade ausgeübten Krafteinwirkung zugeordnet ist und
- wenigstens einer Steuer- bzw. Regeleinrichtung zum Steuern bzw. Regeln der Antriebseinheiten, wobei die Messsignale der Messeinrichtung der Steuer- bzw. Regeleinrichtung zuführbar sind und wobei die Steuer- bzw. Regeleinrichtung nach Erhalt eines vorbestimmten Messsignals von einer der Messeinrichtungen die zugeordnete Antriebseinheit auslösen kann,
**dadurch gekennzeichnet, dass** die Steuer- bzw. Regeleinrichtung (9) einen Betriebsmodus aufweist, in dem sie nach Erhalt des vorbestimmten Messsignals von einer der Messeinrichtungen (10) die Auslösung der den anderen Messeinrichtungen (10) zugeordneten Antriebseinheiten (4) sperrt.

2. Anordnung nach Anspruch 1, **dadurch gekennzeichnet, dass** wenigstens eine der Messeinrichtungen (10) eine Positionsmesseinrichtung umfasst, die so angeordnet ist, dass durch sie eine Bewegung der zugeordneten Schublade (2) aus der Lagerposition im Möbelkorpus (3) detektierbar ist.

3. Anordnung nach Anspruch 2, **dadurch gekennzeichnet, dass** durch die Positionsmesseinrichtung die Bewegung eines mit der zugeordneten Schublade (2) in Kontakt stehenden Teils der Antriebseinheit (4) detektierbar ist.

4. Anordnung nach Anspruch 3, **dadurch gekennzeichnet, dass** der mit der Schublade (2) in Kontakt stehende Teil der Antriebseinheit (4) als Ausstoßhebel (7) ausgebildet ist.

5. Anordnung nach einem der Ansprüche 1 bis 4, **dadurch gekennzeichnet, dass** die Steuer- bzw. Regeleinrichtung (9) derart ausgebildet ist, dass sie die ihr zugeordnete Antriebseinheit (4) bei einer Herausbewegung der Schublade (2) um eine vorgegebene Strecke (X) aus der Lagerposition im Möbelkorpus (3) auslöst.

6. Anordnung nach einem der Ansprüche 1 bis 4, **dadurch gekennzeichnet, dass** die Steuer- bzw. Regeleinrichtung (9) derart ausgebildet ist, dass sie die ihr zugeordnete Antriebseinheit (4) bei einer Hineinbewegung der Schublade (2) um eine vorgegebene Strecke (X) aus der Lagerposition im Möbelkorpus (3) auslöst.

7. Anordnung nach einem der Ansprüche 1 bis 6, **dadurch gekennzeichnet, dass** jede der Antriebseinheiten (4) eine, vorzugsweise im Gehäuse integrierte, Steuer- bzw. Regeleinrichtung (9) aufweist, wobei jede Steuer- bzw. Regeleinrichtung (9) als Master konfigurierbar ist.

8. Möbel mit einem Möbelkorpus und wenigstens zwei im Möbelkorpus bewegbar gelagerten Schubladen, **gekennzeichnet durch** eine Anordnung nach einem der Ansprüche 1 bis 7.

## Claims

1. An arrangement, including:
- at least two electrical drive units for driving a respective one of at least two drawers mounted movably in a common body of an article of furniture, wherein associated with each drive unit is a measuring device for the detection of a force action exerted on the respective drawer by a user, and
- at least one control or regulating device for controlling or regulating the drive units, wherein the measurement signals of the measuring device can be fed to the control or regulating device and wherein after receiving the predetermined measurement signal from one of the measuring devices, the control or regulating device can trigger the associated drawer,
**characterized in that** the control or regulating device (9) has an operating mode in which after receiving the predetermined measurement signal from one of the measuring devices (10), it blocks triggering of the drive units (4) associated with the other measuring devices (10).

2. The arrangement of claim 1, **characterized in that** at least one of the measuring devices (10) includes a position measuring device which is arranged such that a movement of the associated drawer (2) out of the storage position in the furniture body (3) can be detected by the position measuring device.

3. The arrangement of claim 2, **characterized in that** the movement of a part of the drive unit (4), that is in contact with the associated drawer (2), can be detected by the position measuring device.

4. The arrangement according to claim 3, **characterized in that** the part of the drive unit (4), that is in contact with the drawer (2), is in the form of an ejection lever (7).

5. The arrangement according to one of the claims 1 to 4, **characterized in that** the control or regulating device (9) is configured such that it triggers the drive unit (4) associated therewith upon an outward movement of the drawer (2) out of the storage position in the furniture body (3) by a predetermined distance (X).

6. The arrangement according to one of the claims 1 to 5, **characterized in that** the control or regulating device (9) is configured such that it triggers the drive unit (4) associated therewith upon an inward movement of the drawer (2) out of the storage position in the furniture body (3) by a predetermined distance (X).

7. The arrangement according to one of the claims 1 to 6, **characterized in that** each of the drive units (4) has a control or regulating device (9), preferably integrated in the housing, wherein each control or regulating device (9) can be configured as a master.

8. An article of furniture comprising a furniture body and at least two drawers mounted movably in the furniture body, **characterized by** an arrangement according to one of the claims 1 to 7.

## Revendications

1. Dispositif avec :
- au moins deux unités d'entraînement électriques pour entraîner chacun de au moins deux tiroirs logés de manière à pouvoir se déplacer dans un corps de meuble commun, dans lequel est associé à chaque unité d'entraînement un dispositif de mesure pour la détection d'une action de force exercée par un utilisateur sur le tiroir respectif et
- au moins un dispositif de commande ou de réglage pour commander ou régler les unités d'entraînement, dans lequel les signaux de mesure du dispositif de mesure peuvent être amenés au dispositif de commande ou de réglage et dans lequel le dispositif de commande ou de réglage peut déclencher l'unité d'entraînement associée après obtention d'un signal de mesure prédéfini par un des dispositifs de mesure,
**caractérisé en ce que** le dispositif de commande ou de réglage (9) présente un mode de fonctionnement dans lequel, après obtention du signal de mesure prédéfini par un des dispositifs de mesure (10), il bloque le déclenchement des unités d'entraînement (4) associées aux autres dispositifs de mesure (10).

2. Dispositif selon la revendication 1, **caractérisé en ce qu'**au moins un des dispositifs de mesure (10) comprend un dispositif de mesure de la position qui est disposé de manière telle qu'un mouvement du tiroir associé (2), à partir de la position d'appui dans le corps du meuble, peut être détecté.

3. Dispositif selon la revendication 2, **caractérisé en ce que** le mouvement d'une partie de l'unité d'entraînement (4) se trouvant en contact avec le tiroir associé (2) peut être détecté par le dispositif de mesure de la position.

4. Dispositif selon la revendication 3, **caractérisé en ce que** la partie de l'unité d'entraînement (4) se trouvant en contact avec le tiroir (2) est conçue comme un levier éjecteur (7).

5. Dispositif selon l'une des revendications 1 à 4, **caractérisé en ce que** le dispositif de commande ou de réglage (9) est conçu de manière telle qu'il déclenche l'unité d'entraînement (4) lui étant associée lors d'un mouvement sortant du tiroir (2) d'une distance prédéfinie (X) à partir de la position d'appui dans le corps de meuble (3).

6. Dispositif selon l'une des revendications 1 à 4, **caractérisé en ce que** le dispositif de commande ou de réglage (9) est conçu de manière telle qu'il déclenche l'unité d'entraînement (4) lui étant associée lors d'un mouvement entrant du tiroir (2) d'une distance prédéfinie (X) à partir de la position d'appui dans le corps du meuble (3).

7. Dispositif selon l'une des revendications 1 à 6, **caractérisé en ce que** chacune des unités d'entraînement (4) présente un dispositif de commande ou de réglage (9), de préférence intégré dans le carter, dans lequel chaque dispositif de commande ou de réglage (9) peut être configuré comme maître.

8. Meuble avec un corps de meuble et au moins deux tiroirs logés de manière à pouvoir se déplacer dans le corps de meuble, **caractérisé par** un dispositif selon l'une des revendications 1 à 7.
